# EUROPÄISCHE PATENTSCHRIFT

(11) **EP 1 040 811 B1**
(45) Veröffentlichungstag und Bekanntmachung des Hinweises auf die Patenterteilung: **20.10.2004**
(21) Anmeldenummer: 00106047.4
(22) Anmeldetag: 29.03.2000
(51) Int. Cl.: A61H 3/02

(54) **Krücke mit Belastungsmesseinrichtung**
Crutch with load measuring device
Béquille avec dispositif pour mesurer la charge

(30) Priorität: 07.04.1999 DE 19915603
(43) Veröffentlichungstag der Anmeldung: 04.10.2000
(73) Patentinhaber: Molnar, Alexander, Dr., 81545 München (DE)
(72) Erfinder: Molnar, Stefan, Dr., 81545 München (DE); Graf von Keyserlingk, Archibald, 81679 München (DE)

(56) Entgegenhaltungen:
- DE-B- 2 602 616
- FR-A- 2 638 340
- US-A- 4 858 125
- PATENT ABSTRACTS OF JAPAN vol. 018, no. 204 (C-1189), 11. April 1994 (1994-04-11) & JP 06 007404 A (ANIMA KK), 18. Januar 1994 (1994-01-18)

## Beschreibung

Die Erfingung betrifft eine Krücke entsprechend dem Oberbegriff des Anspruchs 1.

Eine derartige Krücke ist aus der Deutschen Offenlegungsschrift 2704520 bekannt. Bei dieser ist im Krückenrohr ein elastisches Zwischenglied vorgesehen, dessen Verformung zur Belastungsmessung genutzt wird. Eine derartige Belastungsmessung erfordert eine besondere Ausgestaltung des Krückenrohrs.

Eine weitere Krücke ist aus der Deutschen Offenlegungsschrift 3415737 bekannt. Bei dieser erfolgt die Belastungsmessung mittels einer im Krückenrohr angeordneten Feder, die mit einem schwenkbaren Anzeigeelement im Krückenrohr gekoppelt ist. Die Belastungsanzeige ergibt sich aus der unterschiedlichen Stellung des Anzeigeelements. Auch hierbei ist eine spezielle Ausgestaltung des Krückenrohrs erforderlich.

Die FR-A-2638340 offenbart eine Krücke für Gehbehinderte, die am Fuß eine Belastungsmeßeinrichtung und am Schaft unterhalb des Handgriffs eine Belastungsanzeigeeinrichtung mit Signalgeber aufweist, der bei einer bestimmten Abweichung von einer Sollbelastung zusätzlich ein Signal abgibt.

Der Erfindung liegt die Aufgabe zugrunde, die Krücke der eingangs genannten Art möglichst einfach und mit leicht erkennbarer Belastungsmeßanzeige auszugestalten.

Gelöst wird diese Aufgabe gemäß der Erfindung durch die im kennzeichnenden Teil des Anspruchs 1 angegebenen Merkmale. Zweckmäßige Ausgestaltungen der Erfindungen ergeben sich aus den Unteransprüchen.

Die Erfindung wird nachstehend beispielsweise beschrieben.

Die Krücke besteht üblicherweise aus einem Rohr und weist am oberen Ende eine Armstütze und darunter einen Handgriff auf.

Erfindungsgemäß ist am unteren Ende der Krücke eine Druckdose angeordnet, die über eine im Krückenrohr geführte elektrische Leitung mit einer Anzeigeeinrichtung verbunden ist, die in eine Öffnung des Handgriffs eingesetzt ist.

Die Anzeigeeinrichtung ist so ausgestaltet, daß ein Sollwert einstellbar ist. Außerdem ist die Anzeigeeinrichtung in der Lage, bei einer bestimmten Abweichung von diesem Sollwert ein akustisches Signal abzugeben. Die Sollbelastung kann an der Anzeigeeinrichtung eingestellt werden. Zweckmäßigerweise werden bei Über- bzw. Unterschreiten der Sollbelastung unterschiedliche Signale abgegeben.

Diese Art der Belastungsmessung und -anzeige ermöglicht es, übliches Rohrmaterial für die Herstellung der Krücke zu verwenden, so daß keine besonderen Konstruktionsmaßnahmen erforderlich sind. Außerdem können bereits ohne Meß- und Anzeigeeinrichtungen ausgestattete Krücken nachgerüstet werden.

## Patentansprüche

1. Krücke für Gehbehinderte, wobei die Krücke mit einer Belastungsmeßeinrichtung am Krückenfußpunkt und mit einer Belastungsanzeigeeinrichtung versehen ist, beide Einrichtungen miteinander durch eine elektrische Leitung im Krückenrohr verbunden sind und die Belastungsanzeigeeinrichtung zusätzlich einen Signalgeber aufweist, der bei einer bestimmten Abweichung von einer Sollbelastung zusätzlich ein Signal abgibt, **dadurch gekennzeichnet, daß** die Belastungsanzeigeeinrichtung am Krückenhandgriff angeordnet ist und daß an der Belastungsanzeigeeinrichtung die Sollbelastung einstellbar ist.

2. Krücke nach Anspruch 1, **dadurch gekennzeichnet, daß** die Belastungsanzeigeeinrichtung am Ende der Krücke eine Druckdose bzw. Waage ist.

3. Krücke nach Anspruch 2, **dadurch gekennzeichnet, daß** der Signalgeber eine visuelle, digitale Aufzeichnung abgibt und zusätzlich einen akustischen Signalgeber enthält, der bei Über- oder Unterschreitung der Sollbelastung unterschiedliche akustische Signale abgibt.

4. Krücke nach Anspruch 3, **dadurch gekennzeichnet, daß** die Belastungsanzeigeeinrichtung im Krückenhandgriff bzw. in einer Öffnung am Krückenhandgriff angeordnet ist.

## Claims

1. Crutch for persons with walking impairment. The crutch contains a device for load measurement and a device for load display. The crutch is **characterized** as follows: The load measuring device is located at the nadir (distal point) of the crutch. The device for load display is located at the handle-part of the crutch. Characteristic for the device for load display is that a target load can be entered. The device for load display contains as an additional characteristic a signaler, which signals if the actual load deviates from the target load. An electric wire connects both devices to each other.

2. Crutch according to claim 1, **characterized in** the following way: The device for load measurement at the end of the crutch is a pressure sensor, or a weighing machine.

3. Crutch according to claim 2, **characterized in** the following way: The signaler displays and records a visual, digital signal, which by exceeding or under-running of the target value emits different acoustic alarms.

4. Crutch according to claim 3, **characterized in** the following way: The device for load display is located at the handle of the crutch, respectively in an aperture of the handle.

## Revendications

1. Béquille pour personne à mobilité réduite. La béquille est équipée d'un systeme de mesure de la charge exercée, situé dans le pied de la béquille, ainsi que d'un systeme d'indication de la charge exercée permettant le réglage de la pression souhaitée. L'indicateur de charge est situé dans la poignée de la béquille et contient également une alerte qui signale une éventuelle différence entre la charge effectivement exercée et celle souhaitée. Ces deux systemes sont reliés entre eux par un cablage électrique dans la tubulure de la béquille.

2. Béquille conforme au point 1., **caractérisée** de la maniere suivante: le systeme de mesure de la charge exercée est un capteur de pression ou un récepteur de charge situé au bout de la béquille.

3. Béquille conforme au point 2., **caractérisée** de la maniere suivante: le systeme d'alerte montre une indication visuelle digitale, et émet divers signaux accoustiques en cas de déviation au-dessous de et en cas de déviation au-dessus de la valeur souhaitée.

4. Béquille conforme au point 3., **caractérisée** de la maniere suivante: l'indicateur de charge est situé dans la poignée de la béquille, ou bien logé dans une ouverture de cette poignée.
